# EUROPÄISCHE PATENTSCHRIFT

(11) **EP 4 537 044 B1**
(45) Veröffentlichungstag und Bekanntmachung des Hinweises auf die Patenterteilung: **14.01.2026**
(21) Anmeldenummer: 23772758.1
(22) Anmeldetag: 09.08.2023
(51) Int. Cl.: F41H 1/02, F41H 5/04

(54) **FLEXIBLER SCHUTZVERBUND GEGEN HIEB-, STICH- UND SCHUSSWAFFEN SOWIE SPLITTER**
FLEXIBLE COMPOSITE FOR PROTECTION AGAINST SLASHING, STABBING AND FIRING WEAPONS AS WELL AS SHRAPNEL
COMPOSITE DE PROTECTION FLEXIBLE CONTRE LES ARMES TRANCHANTES, PERFORANTES ET À FEU AINSI QUE CONTRE LES ÉCLATS

(30) Priorität: 25.08.2022 DE 102022121500
(43) Veröffentlichungstag der Anmeldung: 16.04.2025
(73) Patentinhaber: Spekon Sächsische Spezialkonfektion GmbH, 02782 Seifhennersdorf (DE)
(72) Erfinder: REINSCH, Jirko, 02785 Olbersdorf (DE)
(74) Vertreter: Hofmann, Klaus
(86) Internationale Anmeldenummer: PCT/DE2023/100586
(87) Internationale Veröffentlichungsnummer: WO 2024/041695

(56) Entgegenhaltungen:
- DE-A1- 3 150 858
- US-A1- 2002 073 473
- US-A1- 2009 169 855

## Beschreibung

Die Erfindung betrifft einen flexiblen Schutzverbund gegen die Einwirkung von Hieb-, Stich- und Schusswaffen sowie Splitter, bestehend aus einem Sandwichverbund aus weichballistischen und hart-ballistischen Schutzmaterialien. Das Schutzmaterial bietet einen verbesserten Ballistikschutz, welcher insbesondere auch gegen Langwaffen effektiv wirksam ist. Anwendung findet die Erfindung beispielsweise in den Bereichen Personenschutz, Beschussschutz, Sicherheitsfahrzeugtechnik, Militärtechnik, Luft- und Raumfahrttechnik.

Lösungen zum Schutz von Personen und Gegenständen unterteilen sich in weich- und hartballistische Lösungen. Die weichballistischen Lösungen bestehen beispielsweise aus mehrlagigen Textilien. Diese schützen nur gegen Handfeuerwaffen, jedoch nicht gegen Langwaffen. Für den Schutz gegen Langfeuerwaffen gibt es aktuell hauptsächlich Plattenlösungen, insbesondere aus Metall oder Keramik. Platten sind starr, unflexibel und in den höheren Schutzklassen, wie sie gegen Langwaffen benötigt werden, vom Gewicht her sehr schwer. Werden mehrere Platten für eine bessere Beweglichkeit kombiniert, entstehen zwischen den Platten weniger geschützte Stellen. Die Atmungsaktivität ist so gut wie nicht vorhanden. Bei Bewegungen der tragenden Personen, einem Sturz oder der Einwirkung von Gegenständen geben Plattenlösungen Geräusche von sich, was sich z.B. im Kampfeinsatz unvorteilhaft auswirken kann. Eine Formgebung gestaltet sich bei Plattenvarianten als schwierig.

Eine kugelsichere Weste bestehend aus Glasfasermatten, Kunstharz und Tonplatten für einen gerundeten Brust-, Leib- und Körperschutz ist in DE 21 35 571 A aufgeführt.

In DE 68 08 297 U wird eine kugelsichere Weste beschrieben, deren Vorder- und Rückenteil aus gepanzerten Blechen oder Platten besteht, die sich jeweils in Gewebehüllen befinden.

Diese sind schuppenartig überlappend angeordnet und ringsum von einer geschlossenen Außenhülle aus Gewebe oder dgl. von der Größe des Vorder- bzw. Rückenteiles umgeben.

EP 33 77 841 B1 zeigt auf, dass mehrere Textillagen mit einer Bindemittelmatrix im Mittelteil verbunden sind. Dieses Mittelteil wird gepresst. Zusätzlich befindet sich hier eine lösbare Panzerplatte oder auch eine Keramikplatte.

Eine Lösung zur Abwehr von 9 mm Patronen beschreiben EP 30 86 077 A4 und EP 30 86 077 A1. Hierfür findet eine Sandwichlösung bestehend aus abwechselnden Polyethylenfilm und mehreren Lagen Aramidstoff Anwendung.

EP 425 394 A1 beschreibt eine zweiteilige ballistische Schutzweste, bestehend aus einem Unterschutz und einem Brustschutz. Der Unterschutz besteht aus mehreren Schichten Textil und liegt in schuppenartiger bzw. gefalteter Form vor. Der Brustschutz besteht aus einem starren Mantel aus bspw. Metall.

In EP 30 98 560 A1 werden viele kleine Segmente, die aus einem Sintermaterial bestehen, unabhängig voneinander und nicht aneinandergebunden, mittels eines thermoplastischen Films an ein "ballistisches" Textil geklebt. Zusätzlich enthält diese Sicherheitsauskleidung Taschen zur Aufnahme von Platten für die Erhöhung des Schutzes.

In EP 34 57 075 A1 wird beispielsweise eine Weste zum Schutz vor Kugeln und/oder Klingenwaffen beschrieben. Es werden mindestens eine Paneele und mindestens eine zweite Platte gefertigt. Eine Platte besteht aus einem Gewebe, insbesondere aus Aramidfasern und je einer einseitig fixierten Folie aus thermoplastischem Material. Jede Einzelplatte ist mit Verstärkungsfäden versehen. Im Gesamtaufbau liegen die Fasern unidirektional, indem diese je nach Platte in -45°/+45° bzw. unidirektional schneidend in 0°/90°/0°/90° vorliegen.

In DE 724 202 A wird ein Körperschutz mit beweglicher, die Körperbewegungen nicht hindernder Schutzeinrichtung beschrieben. Dabei wird in das Kleidungsstück auf einer Stoff- oder Watteschicht oder in den Stoff selbst eine dem Kleidungsstückteil der Form nach angepasste Schutzmasse aus einem aus Leichtmetalldraht bestehenden Metallringgeflecht eingenäht, bei dem die Drahtenden der einzelnen Ringglieder durch Schweißung verbunden sind.

Nachteile der genannten Erfindung sind unter anderen, dass die Metallringe zu groß für einen optimalen Schutz vor Hieb-, Stichwaffen sowie Geschossen sind. Die Drahtenden müssen verschweißt werden. Dies bedeutet, dass es zu Unregelmäßigkeiten im Aufbau kommt. Ein Schutz vor starken Kräften, wie z.B. vor Langwaffen, oder vor dünnen Waffen, wie z.B. ein Stilett oder einer Spritze, ist nicht gegeben. Auch die räumliche Formgebung ist durch die Metallringe eingeschränkt.

EP 670 466 A1 beschreibt eine Stichschutzeinlage für ein ballistisches Schutzpaket umfassende Schutzweste, welche diesem körperentfernt vorlegbar ist. Sie besteht aus einem Stahlkettennetz, welches durch Einbettung in eine Kunststoffmatrix als flexible, in sich stabile Matte ausgeformt ist. Die Kunststoffmatrix kann eine PU-Matrix sein. Die Stichschutzeinlage, welche mittels der Kunststoffmatrix in Form gehalten wird, kann in die Hülle einer Schutzweste einschiebbar sein.

Das Stahlkettennetz kann durch Einbettung zwischen zwei Lagen thermoplastischen Materials, welches durch Druck unter Wärmeeinwirkung miteinander verschmolzen sind, als flexible, in sich stabile Matte ausgeformt sein.

Das Stahlkettennetz kann durch Einbettung zwischen zwei Lagen von mit thermisch aktivierbarem Leim beschichteten Gewebe, welche durch Druck unter Wärmeeinwirkung miteinander verklebt sind, als flexible in sich stabile Matte ausgeformt sein. Bei der beschriebenen Lösung gibt es Schwachstellen im Schutz des gesamten Körpers, besonders in den Bereichen zwischen den Einschiebungen. Es wird lediglich vor Stichwaffen geschützt jedoch nicht vor Geschossen oder Splittern.

Lösungen zum Schutz von Personen und Gegenständen unterteilen sich in Weich- und Hartballistik. Die weichballistischen Lösungen, wie beispielsweise aus mehrlagigen Textilien, schützen nur gegen Handfeuerwaffen, jedoch nicht gegen Langwaffen. Für den Schutz gegen Langfeuerwaffen gibt es aktuell nur Plattenlösungen **z.B.** aus Metall oder Keramik.

Platten sind starr, unflexibel und in den höheren Schutzklassen, wie gegen Langwaffen benötigt, sehr schwer. Zwischen den Platten existieren weniger geschützte Stellen. Die Atmungsaktivität ist so gut wie nicht vorhanden. Bei einem Sturz, bei in Stellung gehen oder bei der Einwirkung von Gegenständen geben Plattenlösungen Geräusche von sich, was sich z.B. im Kampfeinsatz unvorteilhaft auswirken kann. Eine Formgebung gestaltet sich bei Plattenvarianten als schwierig.

EP 000002384248 B1 betrifft eine dreidimensionale Drahtstruktur in Leichtbauweise, die aus mehreren, sich zur Bildung einer Vielzahl von Zellen im dreidimensionalen Raum überkreuzenden und miteinander verbundenen Drähten besteht. Anwendung findet die Erfindung beispielsweise in der Medizin-technik, dem Fahrzeug- und Maschinenbau sowie im Bauwesen.

Die WO 2015/026258 A1 bezieht sich auf das Gebiet der Drahtnetzstrukturen sowie auf Gewebe mit einer besonderen Anordnung von Fäden. Ein dreidimensionales Netz, das eine Gesamtheit von benachbarten Lagen umfasst. Jede Lage wird durch zwei zueinander orthogonale Faden- oder Stäbchenfamilien gebildet. Die Achsen der Fäden oder Stäbe haben die Form von Schraubenlinien, die im Verhältnis zu den Achsen der Fäden oder Stäbe der anderen Familie in entgegengesetzter Richtung verdreht sind. Sie sind so angeordnet, dass jeder Faden oder Stab einer Familie bei jeder Drehung einen Faden oder Stab der anderen Familie umschließt und gleichzeitig auch benachbarte Fäden oder Stäbe seiner eigenen Familie umschließt. Die Fäden oder Stäbe jeder Lage sind mit den Fäden oder Stäben der benachbarten Lagen verflochten. Es ist möglich, ein kombiniertes Netz zu bilden, das zusätzlich Fäden oder Stäbe enthält, die in den Hohlräumen des Netzes angeordnet sind, wobei die Fäden oder Stäbe einzeln vorgesehen sind oder durch eine herkömmliche Bindung, wie z. B. eine Leinwandbindung, miteinander verbunden sind. Die Erfindung kann bei der Herstellung von Verbundwerkstoffen, bei einer Reihe von Baukonstruktionen und Original-Maschinenteilen sowie bei der Herstellung einer Reihe von Konsumgütern verwendet werden: Bereitstellung kühler Sommermatratzen, ewig trockener Matten für Bäder und Schwimmbäder, natürlich konvektionsbelüftete Autositze und andere. US 2002/073473 A1 offenbart einen flexiblen Schutzverbund gegen Hieb-, Stich- und Schusswaffen sowie Splitter, bestehend aus einem Verbund aus weichballistischem und hartballistischem Schutzmaterial, wobei das weichballistische Schutzmaterial ein mehrlagiges Flächengebilde ist, welches aus festen, textilen Materialien besteht, wobei einzelne Lagen oder mehrere in Lagengruppen zusammengefasste Lagen zueinander um einen Winkel versetzt angeordnet sind, wobei das hartballistische Schutzmaterial eine dreidimensionale Drahtstruktur bildet, die aus mehreren, sich zur Bildung einer Vielzahl von Zellen im dreidimensionalen Raum überkreuzenden und miteinander verbundenen Drähten besteht, und wobei das weichballistische und das hartballistische Schutzmaterial so miteinander verbunden ist, dass diese stabil in ihrer Lage gehalten werden.

Aufgabe der Erfindung ist es, einen flexiblen Schutzverbund gegen Hieb-, Stich- und Schusswaffen sowie Splitter, bestehend aus einem Verbund aus weichballistischen und hartballistischen Schutzmaterialien vorzuschlagen. Dieser soll ein geringes Gewicht, eine hohe Flexibilität sowie eine geringe Geräuschentwicklung aufweisen und mit einer leicht möglichen und universellen Formgebung leicht herstellbar und effektiv einsetzbar sein.

Erfindungsgemäß wird die Aufgabe durch die Merkmale des Anspruches 1 gelöst. Ausgestaltende Merkmale sind in den Unteransprüchen 2 bis 7 beschrieben.

Der erfindungsgemäße flexible Schutzverbund gegen Hieb-, Stich- und Schusswaffen sowie Splitter besteht aus einem Verbund aus weichballistischen und hartballistischen Schutzmaterialien.

Das weichballistische Schutzmaterial ist ein mehrlagiges Flächengebilde, welches aus hochfesten, textilen Materialien besteht. Das hartballistische Schutzmaterial besteht aus einer dreidimensionalen Drahtstruktur in Leichtbauweise, die aus mehreren, sich zur Bildung einer Vielzahl von Zellen im dreidimensionalen Raum überkreuzenden und miteinander verbundenen Drähten besteht. Die dreidimensionale Drahtstruktur (2) wird in jeder Ebene aus ineinandergreifenden Querspiralen (3) und Längsspiralen (4) gebildet. Es sind mindestens 2 Ebenen vorgesehen, welche ebenfalls untereinander verbunden sind. Die Verbindung erfolgt in bestimmten Knoten, welche wieder durch Ineinandergreifen der Querspiralen (3) und Längsspiralen (4) geschieht, analog einem Ineinandergreifen in einer Ebene.

Für einen möglichen Schutz gegen Schusswaffen sollte die maximale Zellenöffnung (12) kleiner als der Projektildurchmesser der Schusswaffe sein, vor der geschützt werden soll.

Die weichballistischen und die hartballistischen Schutzmaterialien sind so miteinander verbunden, dass die einzelnen Schichten stabil in ihrer Lage gehalten werden.

In einer bevorzugten Ausführung, insbesondere bei einem Einsatz für Schutzwesten, befinden sich zwischen zwei weichballistischen Schichten eine hartballistische Schicht. Es wird eine Sandwichstruktur gebildet, die für einen umfangreichen Anwendungsbereich besonders flexibel und universell einsetzbar ist, insbesondere für alle Arten von Schutzwesten.

In einer besonderen Ausführung sind mehrere hartballistische Schichten vorgesehen, wobei sich zwischen den hartballistischen Schichten weichballistische Schichten in einer Sandwichstruktur befinden.

Eine weitere Ausführung beschreibt, dass der flexible Schutzverbund in seiner Form an die äußeren Formen der zu schützenden Personen oder Gegenstände oder zumindest Teilen davon angepasst ist.

Es ist vorteilhaft, wenn die weichballistischen Flächengebilde mit dem hartballistischen Schutzmaterial mindestens im Randbereich miteinander verbunden, insbesondere vernäht, verklebt, verschweißt, verharzt oder verschmolzen sind.

Das weichballistische Schutzmaterial kann vorzugsweise aus synthetischen Chemiefasern bestehen, beispielsweise Polymerisatfasern, Polymerikondensatfasern, Polyadditionsfasern, Polyaromatischen Fasern, Polyheterocyclischen und/oder homoaliphatischen Fasern. Besonders geeignet sich Polyethylene mit ultrahoher Molekülmasse (Ultra-High-Molecular-Weight Polyethylene (PE-UHMW) oder High-Modulus Polyethylene (HMPE), sogenannte High-Performance-Polyethylene-Fasern, wie beispielsweise Dyneema. Geeignet sind auch weitere Stoffe, wie Aramid, Carbon oder Glas.

Überraschenderweise wurde herausgefunden, dass bei der Wahl als hartballistisches Schutzmaterials eine dreidimensionale Drahtstruktur nach EP 00002384248 B1 ein besonders hoher Schutz erreichbar ist.

Die Vorteile der Erfindung bestehen darin, dass der flexible Schutzverbund verschieden dimensioniert werden kann und somit Personen, Tieren und Gegenständen Schutz vor schädlichen Einflüssen, wie beispielsweise vor Stichen, Schnitten, Splittern, Handfeuerwaffen, Langwaffen und ähnlichen bietet. Gerade im höheren Schutzklassenbereich bietet die Lösung einen klaren Gewichtsvorteil, ist nicht starr und bietet keine Schwachstellen in der Gesamtstruktur. Die Formgebung kann beliebig erfolgen, ohne dass der Schutz beeinträchtigt wird. Bei Stürzen und Treffern werden die Geräusche im Vergleich zu Platten deutlich reduziert. Insgesamt kann eingeschätzt werden, dass der erhaltene flexible Schutzverbund ein geringes Gewicht, eine hohe Flexibilität sowie eine geringe Geräuschentwicklung aufweisen und mit einer leicht möglichen und universellen Formgebung einsetzbar ist.

Nachfolgend wird die Erfindung an Ausführungsbeispielen näher erläutert. Es zeigen:
- Fig. 1: Flexibler Schutzverbund in Sandwichbauweise
- Fig. 2: weichballistisches Schutzmaterial als mehrlagiges, multiaxiales Flächengebilde
- Fig. 3: Strukturaufbau eines hartballistischen Schutzmaterials
- Fig. 4: hartballistisches Schutzmaterial in mehreren Ebenen

Zunächst wird der grundsätzliche Aufbau eines flexiblen Schutzverbundes gegen Hieb-, Stich- und Schusswaffen sowie Splitter, bestehend aus einem Verbund aus weichballistischen und hartballistischen Schutzmaterialien, beschrieben.

Aus Fig. 1 ist ein flexibler Schutzverbund ersichtlich, der in Sandwichbauweise ausgeführt ist und bei dem das beidseitig angeordnete weichballistische Schutzmaterial ein mehrlagiges Flächengebilde 1 ist, welches aus hochfesten, textilen Materialien besteht. Als Grundlage dienen hochfeste Polyethylenfäden. Die Fäden werden gestreckt und parallel nebeneinandergelegt, ohne miteinander verbunden zu werden. Es entsteht eine Lage 9 bestehend aus einer Fadenschar. Die Fixierung erfolgt durch Stoffschluss oder mechanisch durch Reibung und/oder Formschluss. Auf diese Fadenschar werden je nach Anwendungszweck weitere Lagen 9 nach dem gleichen Prinzip gelegt. Zur Erreichung einer bestimmten Eigenschaft in mehrere Richtungen werden die Fadenscharen in verschiedenen Legewinkeln zu Produktionsrichtung gelegt. Figur 2 stellt den Herstellungsprozess schematisch mit einer Fixierung durch Vernähen mittels einer Nadel 10 und eines Nähfadens 11 dar.

In Fig. 1 sind aus Darstellungsgründen beidseitig lediglich 4 Lagen 9 dargestellt. Tatsächlich bestehen diese Flächengebilde jedoch aus einer Vielzahl von Lagen 9. Je nach Einsatzzweck kann sich die Anzahl zwischen mindestens 2 bis über 100 Lagen 9 bewegen. Zur Verbesserung der Widerstandskraft sind die einzelnen Lagen 9 oder Lagengruppen um einen Winkel versetzt angeordnet. In Fig. 1 sind die inneren beiden Lagen 9 um jeweils 90° versetzt angeordnet. Die dritte Lage 9 ist um weitere 45° und die vierte Lage 9 um weitere 90° zur 3. Lage (135°) versetzt dargestellt.

Als besonders vorteilhaft hat sich die Verwendung einer im Handelsverkehr als Dyneema^{®} bezeichneten Geleges erwiesen, z.B. Dyneema^{®} Produkt SB 115 oder Dyneema^{®} Produkt HB 210. In diesen Varianten liegen die Fadenscharen in Winkel 0° und 90° vor.

Zur beispielhaften Herstellung von Prüfkörpern erfolgt der Zuschnitt zu Teilen mit der Größe 500 mm x 500 mm. Dieser erfolgt auf der Zuschnittmaschine. Dabei werden 5 Textillagen mit Papier abgedeckt, eine Messeroszillation von 4020 und eine Geschwindigkeit von 50% eingestellt und einem Vakuum von 75 - 80% angelegt. Die Zuschnitte werden in mehreren Lagen 9 übereinandergelegt und jede Lage wird um 45° zur vorhergehenden Lage weiterverdreht. Die Lagen liegen also abwechselnd in 0°, 45°, 90° und 135 ° vor. Diese Lagen können sowohl lose vorliegen als auch in Lagenpakete zusammengefasst werden, über alle möglichen Verbindungstechnologien. Zum Beispiel können 50 Lagen mittels Vernähung auf einer Sattlermaschine, einer Nähnadel der Stärke Nm 200 des Nadelsystems 70,4, unter Nutzung eines Nähgarns mit der Feinheit Nm 20/3 und einer Stichlänge von 5 mm miteinander verbunden werden.

Zwischen den beiden weichballistischen Flächengebilden ist ein hartballistisches Schutzmaterial vorgesehen. Dieses wird aus einer dreidimensionalen Drahtstruktur 2 in Leichtbauweise gebildet. Die hartballistische Schicht besteht aus mehreren, sich zur Bildung einer Vielzahl von Zellen im dreidimensionalen Raum überkreuzenden und miteinander aus Drähten 8 gebildeten Metallgeflecht. Für dessen Konstruktion wird ein Draht 8, z.B. aus Edelstahl 1.4567, mit einem Drahtdurchmesser von beispielsweise 0,63 mm, zu Spiralen geformt und miteinander mittels eindrehen verbunden. Am Ende liegt ein dreifach ineinander verschobenes Geflecht vor.

In den Fig. 3 und 4 sind die dreidimensionale Drahtstruktur in Leichtbauweise dargestellt. Diese besteht aus einer Vielzahl von schraubenlinienförmig gewundenen, sich unter Bildung von Zellen 7 im dreidimensionalen Raum überkreuzend miteinander verbundenen Drähten 8, die in wechselnder Ausrichtung ihrer Achsen und unterschiedlichen Ebenen angeordnet sind. Beispielhaft in Fig. 3 wiedergegeben ist eine aus zwei Ebenen zusammengefügte Drahtstruktur, die in die dritte Richtung beliebig um weitere Ebenen erweitert werden kann.

Gemäß Fig. 2 sind in einer ersten Ebene mehrere parallel mit ihren Achsen zueinander verlaufende schraubenlinienförmige Drähte 8 als Querspirale 3 durch Übergreifen in ihren jeweiligen Kreuzungspunkten zu einem in x- und y-Richtung formschlüssig verbundenen Drahtgeflecht ausgestaltet, bei dem zwei benachbarte Drähte über einen Kreuzungspunkt 13 je Windung in Verbindung stehen. Durch die Einbindung weiterer Drähte ist das Drahtgeflecht in y-Richtung beliebig erweiterbar. Die Länge der dabei verwendeten Drähte ergibt die Ausdehnung in x-Richtung.

Mit Bezug auf die Fig. 2 sind weiterhin quer zu den Achsen der Querspiralen 3 mehrere parallel mit ihren Achsen zueinander verlaufende, schraubenlinienförmige Drähte 8 als Längsspiralen 4 vorgesehen, die sich innerhalb der ersten Ebene an ihren Kreuzungspunkten sowohl gegenseitig als auch mit den Kreuzungspunkten der Querspiralen 3 überschneiden. Für eine komplette Zelle 7 stehen in vier Kreuzungspunkten jeweils vier Drähte im Kontakt miteinander, die jeweils einen im Sinne dieser Struktur vollwertigen Kreuzungspunkt bilden.

Wenn zwei benachbarte Querspiralen 3 mit zwei nebeneinanderliegenden Längsspiralen 4 formschlüssig miteinander verbunden werden, haben diese in einem Punkt den geringsten Abstand zueinander, dem sogenannten großen Knoten 5. Eine Zelle 7 dieser Ebene wird durch vier Knoten begrenzt.

Bei dem Hinzufügen weiterer Ebenen entstehen Verbindungsstellen, indem die Querspiralen der einen Ebene mit den Längsspiralen der weiteren Ebene(n) ineinander verflochten sind. Diese Verbindungsstellen bilden einen kleinen Knoten 6. Das Drahtgeflecht der ersten Ebene wird dadurch mit dem Drahtgeflecht der zweiten Ebenen deckungsgleich in z-Richtung verbunden. Diese Struktur wird durch das Einbringen von weiteren Ebenen verstärkt. Hierdurch erfolgt eine Verschiebung der eingefügten Zellen so ineinander, dass die Zellengrößen sich verkleinern, da mehr Material vorliegt.

Für eine Sandwichlösung kann als dritte Komponente ein weiteres mehrlagiges Flächengebilde 1 aus hochfesten Polyethylenfäden verwendet werden. Auch dieses wird zur Herstellung eines flexiblen Schutzverbundes mit den aufgeführten Einstellungen in Teile mit der Größe 500 mm x 500 mm zugeschnitten. Es werden 110 Zuschnitte des Geleges HB 210 übereinandergelegt und dabei die einzelnen Zuschnitte um 45° gedreht. Die 110 Zuschnitte liegen also einzeln betrachtet abwechselnd in 0°, 45°, 90° und 135° übereinander vor. Dies sorgt für gleiche Eigenschaften des Geleges in alle Richtungen.

Nun erfolgt die Fertigung des flexiblen Schutzverbundes, indem die beiden mehrlagigen Flächengebilde 1 und die dreidimensionale Drahtstruktur 2 miteinander verbunden werden. Diese Verbindung kann z.B. punktuell mit einem Zwei-Komponenten Polyethylenharz erfolgen. Die weichballistischen und die hartballistischen Schutzmaterialien sind so miteinander verbunden, dass die einzelnen Schichten stabil in ihrer Lage gehalten werden. Dieses kann durch vernähen, verkleben, verschweißen, verharzen oder verschmelzen erfolgen. Auf diese Weise erfolgt beispielsweise die Fertigung einer Struktur mit den Maßen 500 mm x 500 mm x 5 mm, die für einen Prüfkörper oder mit den Maßen 350 mm x 250 mm x 30 mm als Einsatz für eine Schutzweste nutzbar ist.

Der erfindungsgemäße flexible Schutzverbund ist gegen Hieb-, Stich- und Schusswaffen sowie Splitter universell einsetzbar.

Mögliche Einsatzgebiete sind wie folgt:
- Schutzweste
- Kugelsichere Autos/LKW/Baumaschinen für Krisengebiete
- Flugzeug und Helikopter (Schutz bei leichterem Gewicht)
- Schiffschutz
- Anzüge für Sprengkommandos (wie Westen nur das die komplette Person in Schutzsegmenten steht)
- Kugelsichere Wände/Zelte/Container/mobile Garagen
- Stoßdämpfer für Palettenabwürfe aus Fluggeräten, z.B. Care-Pakete in Katastrophengebieten
- Drohnenverstärkung
- Raketenverstärkung vor Einschlägen
- Abbruchmaßnahmen als Splitterschutz bei Abbruchmaßnahmen,
- Schutzwand bei Sprengmaßnahmen,
- Tankverstärkung vor Explosionen oder beim Munitionstransport.

Bei kugelsicheren Westen für den Langwaffenschutz finden sogenannte Plattenträger Anwendung, welche die entsprechenden Segmente aufnehmen und an ihrer Position halten. Für die Herstellung solcher Segmente wird ein flexibler Schutzverbund in der Größe 300 mm x 250 mm hergestellt und eingeschoben. Sie sind somit kompatibel mit existierenden Plattenträgern, sodass kein neuer angeschafft werden muss. Die Segmente befinden sich auf Höhe der linken und rechten Brust, 2x auf Bauchhöhe, am Rücken je 2x im oberen und unteren Rückenbereich und auf den Schultern je 1x.

Die Positionen der Segmente sowie deren Größe sind abhängig vom Anwendungsfall. Geformte Segmente, wie sie unter anderem für die Schulter geeignet sind, können aufgrund ihrer flexiblen Formbarkeit auf einfache Weise hergestellt werden. Auch größere Segmente bis hin zur kompletten Weste sind möglich, ohne dass Plattenträger, Überziehwesten und ähnliches gebraucht werden. Da ein hergestellter Schutzverbund sehr flexibel und leicht ausgebildet ist, kann dieser gerade für Schutzwesten größer gefertigt werden, als herkömmliche, starre Plattenlösungen. Dadurch kann der mögliche Körperschutz auch auf seitlichere Körperteile ausgedehnt werden, ohne dass die zu schützenden Personen Bewegungseinschränkungen erfahren müssen. Je nach der gewünschten Schutzklasse können die Segmente dünner und flexibler oder dicker gestaltet sein.

Bei gepanzerten Fahrzeugen für den Land-, Wasser- und Lufteinsatz sowie Drohnen kann die Panzerung auch mittels eines erfindungsgemäßen Schutzverbundes geschehen. Hierzu werden die Schutzverbunde entsprechend des gewünschten Schutzlevels dimensioniert, je dicker, umso höher der Schutz vor schädlichen Einwirkungen. Die Segmente werden entsprechen der Lage im Anwendungsbereich geformt und hergestellt. Die Segmente werden anschließend vor oder hinter den Außenblechen angebracht. Sie können bei Fahrzeugen innerhalb der Türen, Fahrerräumen, Motorhauben, Kofferklappen, Fahrzeugdächern und Ladeflächen liegen. Bei Drohnen, Flugzeugen und Helikoptern wird das Segment als entsprechender Körper geformt und eingefügt. Ebenso werden Segmente im Pilotenraum sowie dessen Boden und Türen eingelassen. Zur See werden die Segmente entsprechend geformt und in den Rumpf sowie in die Außenseiten eingefügt. Es ist auch möglich, nur einzelne Bereiche extra zu verstärken.

Bei einem Einsatz zum Schutz von Wänden, Zelten, Containern oder mobilen Garagen gegenüber Geschossen oder Splittern können z.B. 2,50 m x 2,00 m große Segmente hergestellt werden. Diese Segmente werden bedarfsweise mit einem Tragegriff versehen. Diese Konstruktion dient als tragbare Schutzwand oder Schutzschild und kann auch andere Größen besitzen. Aus mehreren dieser Segmente lassen sich mobile Garagen oder Container herstellen. Dazu werden die Segmente als Wände gestellt und eines als Dach verwendet. Diese können dann mittels Kleben oder mit anderen Verbindungstechnologien fest miteinander verbunden werden. Die einzelnen Segmente sind auch direkt als Zelt, Plane oder Abdeckung verwendbar.

Die flexiblen Schutzverbunde besitzen ein geringes Gewicht und eine hohe Flexibilität. Beim Einsatz zeichnen sich diese durch eine geringe Geräuschentwicklung aus. Sie sind mit einer universellen Formgebung leicht herstellbar sowie einfach und effektiv einsetzbar.

### Bezugszeichenaufstellung

- 1: mehrlagiges Flächengebilde
- 2: dreidimensionale Drahtstruktur
- 3: Quer-Spirale
- 4: Längs-Spirale
- 5: großer Knoten
- 6: kleiner Knoten
- 7: Zelle
- 8: Draht
- 9: Lage
- 10: Nadel
- 11: Nähfaden
- 12: Zellöffnung
- 13: Kreuzungspunkt

## Patentansprüche

1. Flexibler Schutzverbund gegen Hieb-, Stich- und Schusswaffen sowie Splitter, bestehend aus einem Verbund aus weichballistischem und hartballistischem Schutzmaterial, wobei
- das weichballistische Schutzmaterial ein mehrlagiges Flächengebilde (1) ist, welches aus festen, textilen Materialien besteht, wobei
- einzelne Lagen oder mehrere in Lagengruppen zusammen gefasste Lagen zueinander um einen Winkel versetzt angeordnet sind,
- das hartballistische Schutzmaterial eine dreidimensionale Drahtstruktur (2) bildet, die aus mehreren, sich zur Bildung einer Vielzahl von Zellen (7) im dreidimensionalen Raum überkreuzenden und miteinander verbundenen Drähten (8) besteht,
- die dreidimensionale Drahtstruktur (2) in jeder Ebene aus ineinandergreifenden Querspiralen (3) und Längsspiralen (4) gebildet wird,
- mindestens 2 Ebenen vorhanden sind, welche untereinander in großen Knoten (5) und kleinen Knoten (6) verbunden sind, wobei die großen Knoten (5) gebildet werden, wenn zwei benachbarte Querspiralen (3) mit zwei nebeneinanderliegenden Längsspiralen (4) formschlüssig miteinander verbunden werden und diese in einem Punkt den geringsten Abstand zueinander haben und die kleinen Knoten (6) an Verbindunsstellen gebildet werden, die beim Hinzufügen weiterer Ebenen entstehen, indem die Querspiralen der einen Ebene mit den Längsspiralen der weiteren Ebene(n) ineinander verflochten sind,
- das weichballistische und das hartballistische Schutzmaterial so miteinander verbunden ist, dass diese stabil in ihrer Lage gehalten werden.

2. Flexibler Schutzverbund nach Anspruch 1, **dadurch gekennzeichnet, dass** zwischen zwei weichballistischen Schichten eine hartballistische Schicht vorgesehen ist und eine Sandwichstruktur gebildet wird.

3. Flexibler Schutzverbund nach einem der Ansprüche 1 und 2, **dadurch gekennzeichnet, dass** mehrere hartballistische Schichten vorgesehen sind, wobei sich zwischen den hart-ballistischen Schichten weichballistische Schichten befinden und eine Sandwichstruktur gebildet wird.

4. Flexibler Schutzverbund nach einem der Ansprüche 1 bis 3, **dadurch gekennzeichnet, dass** der flexible Schutzverbund in seiner Form der äußeren Form einer zu schützenden Person oder eines zu schützenden Gegenstandes oder zumindest Teilen davon angepasst ist.

5. Flexibler Schutzverbund nach einem der Ansprüche 1 bis 4, **dadurch gekennzeichnet, dass** die weichballistischen Flächengebilde (1) mit dem hartballistischen Schutzmaterial mindestens im Randbereich miteinander verbunden sind.

6. Flexibler Schutzverbund nach einem der Ansprüche 1 bis 5, **dadurch gekennzeichnet, dass** das weichballistische Schutzmaterial aus synthetischen Chemiefasern besteht.

7. Flexibler Schutzverbund nach Anspruch 6, **dadurch gekennzeichnet, dass** die synthetischen Chemiefasern Polymerisatfasern, Polymerikondensatfasern, Polyadditionsfasern, polyaromatischen Fasern, polyheterozyklischen und/oder homoaliphatischen Fasern sind.

## Claims

1. Flexible composite for protection against slashing, stabbing and firing weapons and also shrapnel, consisting of a composite of soft-ballistic and hard-ballistic protective material, wherein
- the soft-ballistic protective material is a multiply sheetlike structure (1) which consists of solid textile materials, wherein
- individual plies or multiple plies collected together in groups of plies are arranged offset at an angle from each other,
- the hard-ballistic protective material forms a three-dimensional wire structure (2) which consists of multiple wires (8) interconnected and intersecting in the three-dimensional space to form a multiplicity of cells (7),
- the three-dimensional wire structure (2) is formed in each plane from interlocking transverse spirals (3) and longitudinal spirals (4),
- at least two planes are present, which are connected to each other in large knots (5) and small knots (6), wherein the large knots (5) are formed when two vicinal transverse spirals (3) are positively connected to two mutually adjacent longitudinal spirals (4) and these spirals have the smallest distance from each other at one point, and the small knots (6) are formed at connection sites that come about when further planes are added, by intertwining of the transverse spirals of one plane with the longitudinal spirals of the further plane(s),
- the soft-ballistic and hard-ballistic protective materials are connected to each other such that they are kept stable in their position.

2. Flexible protective composite according to Claim 1, **characterized in that** a hard-ballistic layer is provided between two soft-ballistic layers and a sandwich structure is formed.

3. Flexible protective composite according to either one of Claims 1 and 2, **characterized in that** multiple hard-ballistic layers are provided, wherein soft-ballistic layers are located between the hard-ballistic layers and a sandwich structure is formed.

4. Flexible protective composite according to any one of Claims 1 to 3, **characterized in that** the flexible protective composite is adapted in its shape to the exterior shape of a person to be protected or an object to be protected or at least parts thereof.

5. Flexible protective composite according to any one of Claims 1 to 4, **characterized in that** the soft-ballistic sheetlike structures (1) are connected to the hard-ballistic protective material at least in the edge region.

6. Flexible protective composite according to any one of Claims 1 to 5, **characterized in that** the soft-ballistic protective material consists of synthetic man-made fibres.

7. Flexible protective composite according to Claim 6, **characterized in that** the synthetic man-made fibres are polymer fibres, polymer condensate fibres, polyaddition fibres, polyaromatic fibres, polyheterocyclic and/or homoaliphatic fibres.

## Revendications

1. Composite de protection flexible contre les armes tranchantes, perforantes et à feu ainsi que contre les éclats, constitué d'un composite de matériau de protection balistique souple et de matériau de protection balistique rigide,
- le matériau de protection balistique souple étant une structure plane multicouche (1) constituée de matériaux textiles solides,
- des couches individuelles ou plusieurs couches regroupées en groupes de couches étant agencées en décalage d'un angle les unes par rapport aux autres,
- le matériau de protection balistique rigide formant une structure de fil métallique tridimensionnelle (2) constituée de plusieurs fils métalliques (8) qui s'entrecroisent et sont reliés entre eux pour former une pluralité de cellules (7) dans l'espace tridimensionnel,
- la structure de fil métallique tridimensionnelle (2) étant formée, dans chaque plan, de spirales transversales (3) et de spirales longitudinales (4) qui s'imbriquent les unes dans les autres,
- au moins 2 plans étant présents, qui sont reliés entre eux par de grands nœuds (5) et de petits nœuds (6), les grands nœuds (5) étant formés lorsque deux spirales transversales voisines (3) sont reliées entre elles par complémentarité de forme avec deux spirales longitudinales (4) juxtaposées et celles-ci ont la distance minimale entre elles en un point, et les petits nœuds (6) sont formés au niveau de points de liaison qui apparaissent lors de l'ajout d'autres plans, par le fait que les spirales transversales d'un plan sont entrelacées avec les spirales longitudinales du ou des autres plans,
- le matériau de protection balistique souple et le matériau de protection balistique rigide étant reliés entre eux de manière à être maintenus de manière stable dans leur couche.

2. Composite de protection flexible selon la revendication 1, **caractérisé en ce qu'**une couche balistique rigide est prévue entre deux couches balistiques souples et une structure en sandwich est formée.

3. Composite de protection flexible selon l'une quelconque des revendications 1 et 2, **caractérisé en ce que** plusieurs couches balistiques rigides sont prévues, des couches balistiques souples se trouvant entre les couches balistiques rigides et une structure en sandwich étant formée.

4. Composite de protection flexible selon l'une quelconque des revendications 1 à 3, **caractérisé en ce que** le composite de protection flexible est adapté dans sa forme à la forme extérieure d'une personne à protéger ou d'un objet à protéger, ou au moins à des parties de ceux-ci.

5. Composite de protection flexible selon l'une quelconque des revendications 1 à 4, **caractérisé en ce que** les structures planes balistiques souples (1) sont reliées entre elles avec le matériau de protection balistique rigide au moins dans la zone de bordure.

6. Composite de protection flexible selon l'une quelconque des revendications 1 à 5, **caractérisé en ce que** le matériau de protection balistique souple est constitué de fibres chimiques synthétiques.

7. Composite de protection flexible selon la revendication 6, **caractérisé en ce que** les fibres chimiques synthétiques sont des fibres de polymères, des fibres de condensats polymères, des fibres de polyaddition, des fibres polyaromatiques, des fibres polyhétérocycliques et/ou homoaliphatiques.
